# EUROPÄISCHE PATENTSCHRIFT

(11) **EP 1 097 092 B1**
(45) Veröffentlichungstag und Bekanntmachung des Hinweises auf die Patenterteilung: **17.03.2004**
(21) Anmeldenummer: 99936479.7
(22) Anmeldetag: 06.07.1999
(51) Int. Cl.: B65D 85/10

(54) **ZIGARETTENPACKUNG MIT ÖFFNUNGSHILFE**
CIGARETTE PACKET WITH AUXILIARY OPENING MEANS
EMBALLAGE POUR CIGARETTES MUNI DE MOYENS AUXILIAIRES D'OUVERTURE

(30) Priorität: 15.07.1998 DE 19831621
(43) Veröffentlichungstag der Anmeldung: 09.05.2001
(73) Patentinhaber: Focke & Co. (GmbH & Co.), 27283 Verden (DE)
(72) Erfinder: FOCKE, Heinz, D-27283 Verden (DE); NEUBER, Dieter, Upper Saddle River, NJ 07458 (US)
(74) Vertreter: Bolte, Erich, Dipl.-Ing.
(86) Internationale Anmeldenummer: PCT/EP1999/004669
(87) Internationale Veröffentlichungsnummer: WO 2000/003937

(56) Entgegenhaltungen:
- WO-A-96/36538
- DE-A- 19 802 800
- DE-C- 634 802
- DE-U- 1 956 569
- US-A- 2 844 298
- US-A- 5 762 186

## Beschreibung

Die Erfindung betrifft eine Zigarettenpackung aus mindestens einem den Packungsinhalt umgebenden Packungsbehälter aus Papier oder ähnlichem Verpackungsmaterial und aus einer Außenumhüllung aus Folie, die bei Ingebrauchnahme mindestens teilweise entfernt wird, wobei der Packungsbehälter im Bereich einer Stirnwand eine durch Schwächungslinien begrenzte Öffnungslasche aufweist, die mit der Außenumhüllung verbunden ist, derart, dass bei Beseitigung der Außenumhüllung die Öffnungslasche vom Packungsbehälter abtrennbar ist.

Bei einer bekannten Zigarettenpackung dieser Art (WO 96/36538) ist eine klassische Weichbecherpackung so ausgebildet, dass eine durch Perforation begrenzte Aufreißlasche im Bereich der Stirnwand einer Innenumhüllung durch Klebung mit einer Außenstimwand der Außenumhüllung aus Folie verbunden ist. Durch Betätigen eines Aufreißstreifens wird ein oberer Kappenteil von der Außenumhüllung entfernt. Aufgrund der Verbindung mit der Aufreißlasche soll diese mit dem Kappenteil der Außenumhüllung aus der Position innerhalb der Stirnwand der Innenumhüllung herausgetrennt werden. Da die Leimverbindung zwischen Aufreißlasche der Stimfläche und der Außenstimwand der Außenumhüllung lediglich im Bereich einer hinsichtlich der Positionierung undefinierten Leimfläche zwischen der äußeren und der inneren Stirnwand gegeben ist, ist eine sichere, zuverlässige Beseitigung der Aufreißlasche beim Abziehen des Kappenteils der Außenumhüllung nicht gewährleistet.

Der Erfindung liegt die Aufgabe zugrunde, eine Zigarettenpackung des Typs Weichpackung bzw. Weichbecher wo auszubilden, dass beim Entfernen der Außenumhüllung bzw. einer Folienkappe derselben eine zuverlässige Beseitigung der Aufreißlasche des Packungszuschnitts gegeben ist.

Zur Lösung dieser Aufgabe ist die erfindungsgemäße Zigarettenpackung durch folgende Merkmale gekennzeichnet:
a) der Packungsbehälter bzw. ein Zuschnitt zur Bildung desselben weist eine Z-Faltung aus Z-förmig gefalteten Materialstreifen benachbart zur Stirnwand auf,
b) die Öffnungslasche ist mit einer Grifflasche verbunden, die sich im Bereich der Z-Faltung bzw. der Materialstreifen und darüber hinaus im Bereich einer angrenzenden Seitenwand erstreckt,
c) die Grifflasche weist einen durch eine Stanzlinie definierten freien Endbereich auf, der gegen die Stirnwand im Bereich der Öffnungslasche gefaltet ist,
d) die Grifflasche ist im Bereich des freiliegenden Endbereichs durch eine Leimfläche mit der Außenumhüllung, nämlich mit einer Außenstimwand derselben verbunden.

Beim Beseitigen der Außenumhüllung wird mit Hilfe der an der Außenstimwand befestigten Grifflasche die Öffnungslasche des Zuschnitts zuverlässig herausgetrennt, da ein dem Verlauf von Perforationslinien folgender Trennvorgang mit Hilfe der Grifflasche gewährleistet ist.

Weitere Einzelheiten der erfindungsgemäßen Packung werden nachfolgend anhand der Zeichnungen näher erläutert. Es zeigt
- Fig. 1: eine Zigarettenpackung des Typs Weichbecher in perspektivischer Darstellung,
- Fig. 2: eine Phase während der Öffnung einer Packung gemäß Fig. 1 in perspektivischer Darstellung,
- Fig. 3: einen ausgebreiteten Zuschnitt für einen Packungsbehälter einer Packung gemäß Fig. 1 und Fig. 2,
- Fig. 4: den Zuschnitt gemäß Fig. 3 in einer Zwischenfaltstellung,
- Fig. 5: den Zuschnitt in der Faltstellung gemäß Fig. 4 im Querschnitt,

In den Zeichnungen sind Zigarettenpackungen und deren Zuschnitte als bevorzugtes Anwendungsbeispiel gezeigt. Es handelt sich dabei um solche Packungen, bei denen der Packungsinhalt, nämlich eine Gruppe von Zigaretten 10, vollständig von einem Zuschnitt aus reißfähigem Verpackungsmaterial umgeben ist.

Fig. 1 zeigt eine modifizierte Weichbecherpackung. Diese besteht aus einem einzigen Zuschnitt (Fig. 3) zur Bildung eines Packungsbehälters 11 mit Vorderwand 12, Rückwand 13, zwei schmalen, aufrechten Seitenwänden 14, 15, einer Bodenwand 16 und einer Stirnwand 17. Eine Besonderheit dieses Packungsbehälters 11 ist die doppellagige Ausbildung der Bodenwand 16. Zu diesem Zweck weist der Zuschnitt gemäß Fig. 3 bodenseitig zwei Faltstreifen 18, 19 auf. Der untere bzw. randseitige Faltstreifen 19 wird entlang einer Faltkante 20 umgefaltet gegen den Faltstreifen 18 (Fig. 4, Fig. 5), so daß dieser randseitige Bereich des Zuschnitts doppellagig ausgebildet ist. In diesem doppellagigen Bereich wird die Bodenwand 16 gebildet durch übliche Kuvert-Faltung. Dabei wird ein äußerer, trapezförmiger (doppellagiger) Faltlappen durch Leim in der Faltstellung fixiert, im vorliegenden Falle durch (vier) Leimpunkte 21. Das äußere Erscheinungsbild der Bodenwand 16 entspricht demjenigen einer konventionellen Weichbecherpackung.

Auch im Bereich der Stirnwand 17 ist der Zuschnitt gemäß Fig. 3 bzw. die Zigarettenpackung gemäß Fig. 1 besonders gestaltet. Zwei Materialstreifen 22, 23 des Zuschnitts werden Z-förmig gefaltet, und zwar an der Innenseite des herzustellenden Packungsbehälters 11. Eine Faltlinie 24 bildet danach einen oberen Rand, der optisch den Eindruck einer Randkante eines herkömmlichen Weichbechers erweckt. An den Materialstreifen 22 schließt ein Stirnwandstreifen 25 an, der in herkömmlicher Weise gefaltet wird unter Bildung der Stirnwand 17.

Die Stirnwand 17 ist so ausgebildet wie die Stirnwand einer beispielsweise aus Stanniol bestehenden Innenumhüllung einer .klassischen Weichbecherpackung. Der Zuschnitt gemäß Fig. 3 wird zu diesem Zweck zunächst in eine Zwischenfaltstellung gemäß Fig. 4 und Fig. 5 gefaltet mit der beschriebenen Z-Faltung benachbart zur Stirnwand 17 bzw. zum Stirnwandstreifen 25. Sodann wird eine schlauchförmige, im Querschnitt geschlossene Zwischenfaltstellung des Zuschnitts herbeigeführt, wobei ein innenseitiger Randlappen 26 durch Leimpunkte 27 mit der zugeordneten Seitenwand 14 am freien Rand des Zuschnitts verbunden wird. Nach Faltung der Bodenwand 16 und Füllung der soweit fertiggestellten Packung wird die Stirnwand in herkömmlicher Weise gefaltet, derart, daß innenliegende Ecklappen 28, 29 und auf diese gefaltete, trapezförmige Längslappen 30, 31 gebildet sind. Quer über die Stirnwand 17 erstreckt sich eine Banderole 32, z.B. eine Steuerbanderole.

Die soweit beschriebene Packung bzw. der Packungsbehälter 11 ist im übrigen zweckmäßigerweise so ausgebildet wie in US 5 762 186 dargestellt und beschrieben.

Der Packungsbehälter 11 ist vollständig umgeben von einer Außenumhüllung 33 aus dünner Folie, insbesondere einer Klarsichtfolie. Die Außenumhüllung 33 kann in verschiedener Weise gefaltet sein. Üblich ist eine Ausbildung im Bereich einer Außenstirnwand 34 mit einer Faltkonstruktion entsprechend der Stirnwand 17.

Die Außenumhüllung 33 wird bei erstmaliger Ingebrauchnahme der Packung ganz oder teilweise entfernt. Bei den vorliegenden Ausführungsbeispielen ist die Außenumhüllung 33 mit einem Aufreißstreifen 35 versehen. Dieser weist ein erfaßbares Griffende 36 auf. Durch Betätigen des Aufreißstreifens 35 wird ein oberer Teilbereich der Außenumhüllung 33 abgetrennt und entfernt, nämlich ein Kappenteil 37.

Die Packung ist mit einer selbsttätigen Öffnungshilfe versehen. Diese ist bei dem gezeigten Ausführungsbeispiel unter Nutzung der Z-Faltung gestaltet. Der Zuschnitt gemäß Fig. ist mit einer Schwächungslinie, nämlich einer Perforationslinie 38 versehen, die eine beim ungefalteten Zuschnitt T-förmige, randseitige.Öffnungslasche 39 begrenzt. Diese erstreckt sich mit einem Teilbereich innerhalb der Seitenwand 15, im übrigen im Bereich der Z-Faltung, also der Materialstreifen 22, 23 sowie im Bereich des Stirnwandstreifens 25. Die Öffnungslasche 39 ist in einem Endbereich, der in die Seitenwand 15 hineinragt, mit einer durchgehenden Stanzlinie 40 als Begrenzung versehen. In diesem Bereich ist demnach die Aufreiß- bzw. Öffnungslasche 39 nicht mit dem übrigen Teil des Zuschnitts verbunden.

Aufgrund der Anordnung und Gestaltung der Öffnungslasche 39 ergibt sich bei der Z-förmigen Faltung der Materialstreifen 22, 23 eine aufgerichtete, frei abstehende Position einer durch die Stanzlinie 40 begrenzten Grifflasche 41. Diese erstreckt sich in Verlängerung der Seitenwand 15, über die bei der Z-Faltung gebildete Faltlinie 24 hinaus. Bei der Komplettierung der Packung bzw. des Packungsbehälters 11, unter anderem durch Faltung der Stirnwand 17, wird die Grifflasche 41 in die Ebene der Stirnwand 17 umgefaltet. Die Grifflasche 41 liegt außen auf der Stirnwand 17 auf, nämlich jeweils mit Teilbereichen auf dem Ecklappen 29 und den Längslappen 30, 31 (Fig. 1). Im übrigen ist die Packung hinsichtlich der Öffnungshilfe nach Maßgabe von DE 198 02 800.8 ausgebildet. Dies bedeutet, daß im seitlichen Bereich der Stirnwand 17, nämlich in einem Bereich neben der Banderole 32, eine vollständig entfernbare, nämlich heraustrennbare Öffnungslasche 39 definiert ist. Bei Betätigen der Grifflasche 41 wird die Öffnungslasche 39 entlang der Perforationslinie 38 bis zur Banderole 32 bzw. bis geringfügig unterhalb der Banderole 32 herausgetrennt, wobei Perforationsschenkel 42 als quergerichtete Trennlinien im Bereich der Längslappen 30, 31 wirken.

Die Öffnungslasche 39 ist mit der Innenseite der Außenumhüllung 33 verbunden, nämlich mit deren Außenstirnwand 34. Zur Verbindung dient Leim. Die nach außen bzw. nach oben gekehrte Seite der Grifflasche 41 ist mit einer Leimfläche 43 versehen, die die Grifflasche 41 als Teil der Öffnungslasche 39 mit der Außenumhüllung 33, nämlich mit der Außenstirnwand 34 verbindet. Es wird zweckmäßigerweise klarsichtiger Leim verwendet, so daß die Leimfläche 43 nach außen nicht erkennbar ist.

Beim Öffnen der so ausgebildeten Packung wird die Außenumhüllung 33 bzw. der Kappenteil 37 durch Betätigen des Aufreiß- ) streifens 35 entfernt. Durch Erfassen und Anheben des Kappenteils 37 wird infolge der Verbindung mit der Grifflasche 41 die Öffnungslasche 39 betätigt und entlang der Perforationslinie 38 aus der Stirnwand 17 herausgetrennt. Dabei kann die Öffnungslasche 39 nach Freigabe einer Entnahmeöffnung für die Zigaretten 10 mit dem Packungsbehälter 11 in Verbindung bleiben. Bei dem vorliegenden Ausführungsbeispiel wird aber durch Wirkung der Perforationsschenkel 42 die Öffnungslasche 39 zusammen mit dem Kappenteil 37 vollständig entfernt.

In besonderer Weise erfolgt die Fertigung einer mit einer derartigen selbsttätigen Öffnungshilfe versehenen Packung. Die Leimfläche 43 kann an der Außenumhüllung 33 angebracht werden (innenseitig), bevor diese vollständig um den Packungsbehälter 11 herumgefaltet wird. Das vorliegende Ausführungsbeispiel ist so ausgelegt, daß die Leimfläche 43 am Zuschnitt angebracht wird, und zwar vorteilhafterweise bei der Fertigung einer Materialbahn für Zuschnitte gemäß Fig. 3. Die Zuschnitte werden üblicherweise von einem Hersteller für Verpackungsmaterial geliefert, und zwar mit einer Bedruckung. Bei diesem Vorgang wird nach dem gezeigten Vorschlag die Leimfläche 43 positionsgerecht aufgetragen, und zwar auf der nicht bedruckten, inneren Seite aufgrund des besonderen Faltschemas der hier gezeigten Öffnungslasche bzw. der Grifflasche 41. Dabei wird ein Leim verwendet, der nach dem Auftragen auf den Zuschnitt bzw. auf die Materialbahn aushärtet und zu einem späteren Zeitpunkt, nämlich nach kompletter Fertigstellung der Packung gemäß Fig. 1, durch Wärme und Druck reaktiviert wird zur Herstellung der Verbindung mit der Außenumhüllung 33. Geeignet ist sogenannter Hotmelt-Leim.

Die Verbindung der Leimfläche 43 mit der Innenseite der gefalteten Außenstirnwand 34 erfolgt zweckmäßigerweise während der Verbindung der Faltlaschen dieser Außenstirnwand 34 durch thermisches Siegeln. Der aufgewendete Druck und die Wärme bewirken zugleich eine Verbindung der Grifflasche 41 mit der Außenstirnwand 34.

### Bezugszeichenliste

- 10: Zigarette
- 11: Packungsbehälter
- 12: Vorderwand
- 13: Rückwand
- 14: Seitenwand
- 15: Seitenwand
- 16: Bodenwand
- 17: Stirnwand
- 18: Faltstreifen
- 19: Faltstreifen
- 20: Faltkante
- 21: Leimpunkt
- 22: Materialstreifen
- 23: Materialstreifen
- 24: Faltlinie
- 25: Stirnwandstreifen
- 26: Randlappen
- 27: Leimpunkt
- 28: Ecklappen
- 29: Ecklappen
- 30: Längslappen
- 31: Längslappen
- 32: Banderole
- 33: Außenumhüllung
- 34: Außenstirnwand
- 35: Aufreißstreifen
- 36: Griffende
- 37: Kappenteil
- 38: Perforationslinie
- 39: Öffnungslasche
- 40: Stanzlinie
- 41: Grifflasche
- 42: Perforationsschenkel
- 43: Leimfläche

## Patentansprüche

1. Zigarettenpackung aus mindestens einem den Packungsinhalt umgebenden Packungsbehälter (11) aus Papier oder ähnlichem Verpackungsmaterial und aus einer Außenumhüllung (33) aus Folie, die bei Ingebrauchnahme mindestens teilweise entfernt wird, wobei der Packungsbehälter (11) im Bereich einer Stirnwand (17) eine durch Schwächungslinien begrenzte Öffnungslasche (39) aufweist, die mit der Außenumhüllung (33) verbunden ist, derart, dass bei Beseitigung der Außenumhüllung (33) die Öffnungslasche (39) vom Packungsbehälter (11) abtrennbar ist, **gekennzeichnet durch** folgende Merkmale:
a) der Packungsbehälter (11) bzw. ein Zuschnitt zur Bildung desselben weist eine Z-Faltung aus Z-förmig gefalteten Materialstreifen (22, 23) benachbart zur Stirnwand (17) auf,
b) die Öffnungslasche (39) ist mit einer Grifflasche (41) verbunden, die sich im Bereich der Z-Faltung bzw. der Materialstreifen (22, 23) und darüber hinaus im Bereich einer angrenzenden Seitenwand (15) erstreckt,
c) die Grifflasche (41) weist einen **durch** eine Stanzlinie (40) definierten freien Endbereich auf, der gegen die Stirnwand (17) im Bereich der Öffnungslasche (39) gefaltet ist,
d) die Grifflasche (41) ist im Bereich des freiliegenden Endbereichs **durch** eine Leimfläche (43) mit der Außenumhüllung (33), nämlich mit einer Außenstirnwand (34) derselben verbunden.

2. Zigarettenpackunge nach Anspruch 1, **dadurch gekennzeichnet, dass** die Leimfläche (43) aus Hotmeltleim besteht, der an einer nichtbedruckten Innenseite der Grifflasche (41) aufgebracht und zur Verbindung der Grifflasche (41) mit der Außenstimwand (34) durch Wärme und Druck beaufschlagt ist.

## Claims

1. Cigarette pack consisting of at least one pack container (11), made of paper or similar packing material, surrounding the contents of the pack, and of an outer wrapping (33) made of foil which is at least partly removed when the pack is taken into use, the pack container (11) having in the region of an end wall (17) an opening tab (39) which is delimited by weakening lines and is connected to the outer wrapping (33) in such a way that, when the outer wrapping (33) is removed, the opening tab (39) can be separated from the pack container (11), **characterized by** the following features:
a) the pack container (11) or a blank for forming the same has a Z-fold consisting of material strips (22, 23) folded in a Z-shaped manner adjacent to the end wall (17),
b) the opening tab (39) is connected to a grip tab (41) which extends in the region of the Z-fold or of the material strips (22, 23) and beyond that in the region of an adjoining side wall (15),
c) the grip tab (41) has a free end region which is defined by a punched line (40) and which is folded against the end wall (17) in the region of the opening tab (39),
d) the grip tab (41) is connected to the outer wrapping (33), that is to say to an outer end wall (34) of the same, in the region of the exposed end region by a glued surface (43).

2. Cigarette pack according to Claim 1, **characterized in that** the glued surface (43) consists of hot-melt glue which is applied to an unprinted inner side of the grip tab (41) and is acted on by heat and pressure to connect the grip tab (41) to the outer end wall (34).

## Revendications

1. Paquet de cigarettes constitué d'au moins un récipient (11) en papier ou en matériau d'emballage semblable qui entoure le contenu du paquet et d'une enveloppe extérieure (33) en feuille qu'on enlève au moins partiellement à la mise en service du paquet, le récipient (11) présentant dans la zone d'une paroi frontale (17) une languette d'ouverture (39) délimitée par des lignes d'affaiblissement qui est jointe à l'enveloppe extérieure (33) de façon telle qu'en enlevant celle-ci, on puisse détacher la languette d'ouverture (39) du récipient (11), **caractérisé par** les caractéristiques suivantes :
a) le récipient (11) ou une découpe pour la formation de celui-ci présente à proximité de la paroi frontale (17) un pliage en Z formé de bandes de matière pliées en Z (22, 23),
b) la languette d'ouverture (39) est jointe à une languette de préhension (41) qui s'étend dans la zone du pliage en Z ou des bandes de matière (22, 23) et en outre dans la zone d'une paroi latérale adjacente (15),
c) la languette de préhension (41) présente une partie d'extrémité libre définie par une ligne de découpage (40) qui est pliée contre la paroi frontale (17) dans la zone de la languette d'ouverture (39),
d) la languette de préhension (41) est, dans la zone de sa partie d'extrémité dégagée, jointe par une surface de colle (43) à l'enveloppe extérieure (33), plus précisément à une paroi frontale extérieure (34) de celle-ci.

2. Paquet de cigarettes selon la revendication 1, **caractérisé par le fait que** la surface de colle (43) est constituée de colle fusible qui est appliquée sur une face intérieure non imprimée de la languette de préhension (41) et à laquelle de la chaleur et une pression sont appliquées pour la jonction de la languette de préhension (41) à la paroi frontale extérieure (34).
